# EUROPÄISCHE PATENTSCHRIFT

(11) **EP 1 636 809 B1**
(45) Veröffentlichungstag und Bekanntmachung des Hinweises auf die Patenterteilung: **20.12.2006**
(21) Anmeldenummer: 04789996.8
(22) Anmeldetag: 15.10.2004
(51) Int. Cl.: H01F 17/04, H01F 27/29

(54) **INDUKTIVES MINIATUR-BAUELEMENT FÜR SMD-MONTAGE**
INDUCTIVE MINIATURE COMPONENT FOR SMD ASSEMBLY
COMPOSANT MINIATURE INDUCTIF CONCU POUR UN MONTAGE SMD

(30) Priorität: 21.11.2003 DE 20318052 U
(43) Veröffentlichungstag der Anmeldung: 22.03.2006
(73) Patentinhaber: NEOSID Pemetzrieder GmbH & Co. KG, 58553 Halver (DE)
(72) Erfinder: SWOBODA, Eugeniusz, 58644 Iserlohn (DE); HÖLLER, Karl-Heinz, 42477 Radevormwald (DE)
(74) Vertreter: Feder, Wolf-Dietrich
(86) Internationale Anmeldenummer: PCT/DE2004/002294
(87) Internationale Veröffentlichungsnummer: WO 2005/052963

(56) Entgegenhaltungen:
- EP-A- 1 037 304
- DE-A1- 10 143 708
- DE-A1- 19 523 521
- DE-A1- 19 607 092
- DE-C1- 4 326 358
- DE-U1- 20 300 713
- DE-U1- 29 824 118
- US-A1- 2002 190 832
- US-A1- 2003 156 002

## Beschreibung

Die Erfindung betrifft ein induktives Miniatur-Bauelement für SMD-Montage mit den Merkmalen aus dem Oberbegriff von Patentanspruch 1.

Ein derartiges Bauelement ist an sich bekannt und beispielsweise in US 2003/0156002 A1 beschrieben.

Bei dem in dem oben genannten Dokument beschriebenen elektronischen Bauelement sind auf einen Ferritkern mit rechteckigem Querschnitt Flansche aufgesteckt, die jeweils einen Rahmen aufweisen, der mit einer an dem Querschnitt des Ferritkerns angepassten Einstecköffnung für den Ferritkern versehen ist. Die Flansche sind auf den Ferritkern aufgesteckt und mit ihm fest verbunden. Nach der Offenbarung in diesem Dokument können Kern und Flansche aus unterschiedlichem Material bestehen und die Flansche beispielsweise aus keramischen Material aufgebaut sein. Der Zweck dieser Ausbildung besteht darin, das Bauelement unempfindlicher gegen mechanische und thermische Belastungen zu machen.

Der Erfindung liegt die Aufgabe zugrunde, ein induktives Miniatur-Bauelement für SMD-Montage mit den im Oberbegriff des Schutzanspruchs 1 angegebenen Merkmalen zu schaffen, bei dem mit wesentlich geringerem Herstellungaufwand unterschiedliche Ausführungsformen, insbesondere Bauelemente unterschiedlicher Längen, bereitgehalten werden können.

Die Lösung dieser Aufgabe geschieht erfindungsgemäß nach den Merkmalen aus dem kennzeichnenden Teil des Patentanspruchs 1.

Vorteilhafte Weiterbildungen den Erfindung smd weiter unten und in den abhängigen Patentansprüchen beschrieben.

Ein Grundgedanke der vorliegenden Erfindung besteht darin, die Flansche als auf den Ferritkern aufzusteckende und dann mit ihm fest zu verbindende Kunststoffteile auszubilden. Diese Ausbildung hat zur Folge, dass für Bauelemente unterschiedlicher Länge, wobei die Länge durch die Länge des Ferritkerns gegeben ist, jeweils nur einfache Ferritkerne unterschiedlicher Länge in unterschiedlichen Formen herzustellen sind, während die aufzusteckenden Flansche bei allen Ausführungsformen des Bauelements die gleichen sind, so dass für diese Flansche jeweils nur eine Spritzgussform bereitgehalten werden muss. Es hat sich gezeigt, dass durch diese Ausbildung der Herstellungsaufwand und der Aufwand bei der Lagerhaltung erheblich reduziert werden kann.

Die erfindungsgemäße Ausbildung des Bauelements bringt noch den weiteren besonderen Vorteil mit sich, dass an den Flanschen die Anschlusselemente für die Wicklungsenden und für den Anschluss des gesamten Bauelements an die Leiterbahnen einer Leiterplatte angeordnet sind, die in diesem Fall ebenfalls für alle Ausführungsformen von Bauelementen unterschiedlicher Länge gleich ausgebildet sein können.

Schließlich kann in an sich bekannter Weise an der Oberseite des Bauteils ein Plättchen oder ein Kleberpunkt mit planer Oberfläche zur Bildung einer Ansaugfläche angeordnet sein, damit das Bauelement von einem Bestückungsautomaten erfasst werden kann.

Bei der Verwendung von relativ langen und dünnen Ferritkernen für das Bauteil hat es sich weiterhin als vorteilhaft erwiesen, wenn das Bauelement so ausgestaltet ist, wie dies beispielsweise in DE-U-203 00 713.1 beschrieben ist. Ein derartiges, in der erfindungsgemäßen Weise ausgestaltetes Bauelement ist in Patentanspruch 11 beschrieben.

Im folgenden wird anhand der beigefügten Zeichnungen ein Ausführungsbeispiel für ein induktives Miniatur-Bauelement für SMD-Montage nach der Erfindung näher erläutert.

In den Zeichnungen zeigen:
- Fig. 1: ein als Antennenspule ausgebildetes Miniatur-Bauelement in einer Seitenansicht mit teilweise im Schnitt dargestellter Spulenwicklung;
- Fig. 2: in einer Darstellung analog Fig. 1 das Bauelement nach Fig. 1 in Aufsicht;
- Fig. 3: das Bauelement nach Fig. 1 und 2 in einer Ansicht auf die in den Fig. 1 und 2 linke Schmalseite.
- Fig. 4: eine andere Ausführungsform eines Flansches für ein Miniatur-Bauelement nach den Fig. 1 bis 3 in Seitenansicht;
- Fig. 5: den Flansch nach Fig. 4 in einer Ansicht von oben;
- Fig. 6: den Flansch nach Fig. 4 und 5 in einer Ansicht auf die Außenseite.

Die in den Fig. 1 bis 3 dargestellte Antennenspule besitzt einen im Querschnitt rechteckigen Ferritkern 1, auf dessen beide Enden Flansche 3 und 4 aufgesteckt und mit dem Ferritkern 1 durch Verklebung verbunden sind. Die Flansche 3 und 4 sind in der gleichen Weise ausgestaltet. Die Flansche weisen einen im Außenquerschnitt im wesentlichen rechteckigen Rahmen 3.1 bzw. 4.1 auf, der mit einer an den rechteckigen Querschnitt des Ferritkerns 1 angepassten rechteckigen Durchstecköffnung 3.2 bzw. 4.2 versehen ist, in welche der Ferritkern 1 in axialer Richtung eingesteckt ist. An den jeweils nach außen gekehrten Seiten der Flansche 3 und 4 besitzen diese sich in Längsrichtung des Ferritkerns 1 erstreckende, mit ihren dem Ferritkern 1 zugewandten Innenseiten an der Außenfläche des durch den Rahmen 3.1 bzw. 4.1 hindürchgeführten Ferritkerns 1 anliegende Führungsrippen 3.31 bis 3.34 bzw. 4.31 bis 4.34. Zwischen den beiden Flanschen 3 und 4 ist direkt auf den Ferritkern 1 die Spulenwicklung 2 aufgebracht. Durch die Rahmen 3.1 bzw. 4.1 der Flansche sind von der Oberseite zur Unterseite an beiden Enden aus dem Rahmen austretende Metallstäbe 5.1 und 5.2 bzw. 6.1 und 6.2 geführt. Die Begriffe "Oberseite" und "Unterseite" beziehen sich jeweils auf das in den Fig. 1 bis 3 dargestellte Gesamtbauelement und zwar ist die Unterseite jeweils die Seite des Bauelements, die bei der Montage auf die Leiterplatte aufgesetzt wird, während die Oberseite die Seite ist, die von der Leiterplatte abgewandt ist. Das an der Oberseite des Rahmens liegende Ende dieser Metallstäbe 5.1, 5.2 bzw. 6.1, 6.2 ist jeweils mit einem Wicklungsende 2.1, 2.2 und 2.3 der Spulenwicklung 2 verbunden, während das an der Unterseite des Rahmens liegende, parallel zur Unterseite des Bauelements nach außen umgebogene Ende 5.11, 5.21 bzw. 6.11, 6.21 der Metallstäbe jeweils als Anschlusselement ausgebildet ist. Wie aus der Darstellung in Fig. 1 bis 3 unmittelbar ersichtlich, kann das Bauteil mit seiner Unterseite derart auf eine nicht dargestellte Leiterplatte aufgesetzt werden, dass die Anschlusselemente direkt mit den entsprechend ausgebildeten Elementen der Leiterplatte verlötet werden können. Die oberen Enden der Metallstäbe 5.1, 5.2 bzw. 6.1, 6.2, an denen die Wicklungsenden 2.1, 2.2 und 2.3 befestigt sind, können ebenfalls nach innen oder außen umgebogen werden.

Zur besseren Führung und Zugentlastung der Wicklungsenden 2.1 bis 2.3 sind im Bereich der oberen Enden der Seitenstreben der Rahmen 3.1 bzw. 4.1 an der äußeren Schmalseite der Rahmen jeweils Vorsprünge 3.41, 3.42 bzw. 4.41, 4.42 angeformt, die jeweils von einem der Wicklungsenden 2.1, 2.2, 2.3 der Spulenwicklung 2 umfasst werden.

An der Oberseite des Bauteils ist direkt auf der Wicklung 2 ein Plättchen oder Klebepunkt 7 aufgebracht, der eine plane Oberfläche aufweist zur Bildung einer Ansaugfläche für einen Bestückungsautomaten.

Weiterhin ist an der bei der Montage der Leiterplatte zugekehrten Unterseite des Bauteils eine sich in Längsrichtung über einen Teilabschnitt der Länge des Ferritkerns erstreckende Beschichtung 8 angeordnet, die aus einem Material besteht, dessen Schmelzpunkt unterhalb der Temperatur liegt, die am Bauelement beim Verlöten der elektrischen Anschlusselemente mit den Leiterbahnen einer Leiterplatte auftritt, derart, dass das Beschichtungsmaterial sich zeitweise verflüssigt und nach dem Verfließen und Wiederverfestigen eine den Ferritkern stabilisierende Verbindung zwischen Bauelement und Leiterplatte entsteht.

In den Fig. 4 bis 6 sind andere Ausführungsformen von Flanschen dargestellt, die an Stelle der in den Fig. 1 bis 3 dargestellten Flansche 3 und 4 treten können.

Diese Flansche unterscheiden sich von den oben beschriebenen Flanschen zunächst dadurch, dass der Rahmen 14.1 nicht als geschlossener Rechteckrahmen, sondern als an der Oberseite offener U-förmiger Rahmen ausgebildet ist. In die Rahmenöffnung 14.2 kann ein im Querschnitt rechteckiger Ferritkern von oben her eingeschoben werden.

Die in den Fig. 4 bis 6 dargestellten Anschlusselemente 15.1 und 15.2 sind keine Ausführungsbeispiele des vorliegenden Erfindung gemäß Anspruch 1.

Abschließend wird bemerkt, dass bei allen Ausführungsformen des beschriebenen Miniatur-Bauelements der gegenseitige Abstand der beiden auf den Ferritkern aufgesteckten Flansche 3, 4; 14 vor der festen Verbindung mit dem Ferritkern innerhalb vorgegebener Grenzen veränderbar ist.

## Patentansprüche

1. Induktives Miniatur-Bauelement für SMD-Montage mit einem einteiligen Ferritkern (1), dessen Länge größer ist als seine Breite und mit mindestens einer direkt auf den Kern aufgebrachten Spulenwicklung (2), mit elektrischen Anschlusselementen (5.1, 5.2, 6.1, 6.2) und mit an beiden Enden des Ferritkerns angeordneten Flanschen (3, 4), wobei jeder Flansch einen Rahmen (3.1, 4.1) aufweist, der mit einer an den Querschnitt des Ferritkerns angepassten Ein- oder Durchstecköffnung (3.2, 4.2) für den Ferritkern (1) versehen ist, und die Flansche (3, 4) auf den Ferritkern aufgesteckt und mit ihm fest verbunden sind, **dadurch gekennzeichnet, dass** jeder der beiden Flansche (3, 4) als Kunststoffteil ausgebildet ist und im Rahmen (3.1, 4.1) mindestens ein in Richtung von der Oberseite zur Unterseite des Bauteils durch den Rahmen hindurch geführter, an beiden Enden aus dem Rahmen austretender Metallstab (5.1, 5.2, 6.1, 6.2) oder-streifen angeordnet ist, wobei das an der Oberseite liegende Ende mit einem Wicklungsende (2.1, 2.2, 2.3) einer Spulenwicklung (2) verbunden ist, während das an der Unterseite liegende, parallel zur Unterseite des Bauelements umgebogene Ende (5.11, 5.21; 6.11, 6.21) als Anschlusselement ausgebildet ist.

2. Miniatur-Bauelement nach Anspruch 1, **dadurch gekennzeichnet, dass** das an der Unterseite des Rahmens (3.1, 4.1) liegende Ende (5.11, 5.21; 6.11, 6.21) des Metallstabs (5.1, 5.2; 6.1, 6.2) oder Streifens in Längsrichtung des Ferritkerns (1) nach außen umgebogen ist.

3. Miniatur-Bauelement nach Anspruch 1 oder 2, **dadurch gekennzeichnet, dass** das an der Oberseite des Rahmens (3.1, 4.1) liegende Ende des Metallstabs (5.1, 5.2; 6.1, 6.2) oder Streifens in Längsrichtung des Ferritkerns (1) nach innen umgebogen ist.

4. Miniatur-Bauelement nach einem der Ansprüche 1 bis 3, **dadurch gekennzeichnet, dass** im Bereich der oberen Enden der Seitenstreben des Rahmens (3.1, 4.1) an mindestens einer seiner äußeren Schmalseiten jeweils ein Vorsprung (3.41, 3.42; 4.41, 4.42) angeformt ist, der dazu geeignet ist, von einem Wicklungsende (2.1,2.2,2.3) einer Spulenwicklung (2) umfasst zu sein.

5. Miniatur-Bauelement nach einem der Ansprüche 1 bis 4, **dadurch gekennzeichnet, dass** der Abstand der beiden auf den Ferritkern (1) aufgesteckten Flansche (3, 4) vor der festen Verbindung mit dem Ferritkern innerhalb vorgegebener Grenzen veränderbar ist.

6. Miniatur-Bauelement nach einem der Ansprüche 1 bis 5, **dadurch gekennzeichnet, dass** das Kunststoffteil durch Klebung mit dem Ferritkern (1) verbunden ist.

7. Miniatur-Bauelement nach einem der Ansprüche 1 bis 6, **dadurch gekennzeichnet, dass** der Flansch (3, 4) einen geschlossenen Rahmen (3.1, 4.1) aufweist, der mit einer in axialer Richtung verlaufenden Durchstecköffnung (3.2, 4.2) für den Ferritkern (1) versehen ist.

8. Miniatur-Bauelement nach einem der Ansprüche 1 bis 6, **dadurch gekennzeichnet, dass** der Flansch einen offenen Rahmen aufweist, der mit einer seitlichen Einstecköffnung für den Ferritkern versehen ist.

9. Miniatur-Bauelement nach einem der Ansprüche 1 bis 7, **dadurch gekennzeichnet, dass** der Flansch (3, 4) an seiner Außenseite sich nach außen in Längsrichtung des Ferritkerns (1) erstreckende, mit ihren dem Ferritkern zugewandten Innenseiten an der Außenfläche des durch den Rahmen (3.1, 4.1) hindurch geführten Ferritkerns (1) anliegende Führungsrippen (3.31 bis 3.34, 4.31 bis 4.34) aufweist.

10. Miniatur-Bauelement nach einem der Ansprüche 1 bis 9, **dadurch gekennzeichnet, dass** an der Oberseite des Bauteils ein Plättchen (7) oder Klebepunkt mit planer Oberfläche zur Bildung einer Ansaugfläche angeordnet ist.

11. Miniatur-Bauelement nach einem der Ansprüche 1 bis 10, **dadurch gekennzeichnet, dass** an der bei der Montage einer Leiterplatte zugekehrten Unterseite des Bauteils eine sich in Längsrichtung mindestens über einen Teilabschnitt der Länge des Ferritkerns (1) erstreckende Beschichtung (8) angeordnet ist, die aus einem Material besteht, dessen Schmelzpunkt unterhalb der Temperatur liegt, die am Bauelement beim Verlöten der elektrischen Anschlusselemente mit den Leiterbahnen einer Leiterplatte auftritt, derart, dass das Beschichtungsmaterial sich zeitweise verflüssigt und nach dem Verfließen und Wiederverfestigen eien den Ferritkern (1) stabilisierende Verbindung zwischen Bauelement und Leiterplatte entsteht.

## Claims

1. Inductive miniature component for SMD assembly with a monolithic ferrite core (1) of a length which is greater than its width and with at least one coil winding (2) which is applied directly to the core, with electrical connecting elements (5.1, 5.2, 6.1, 6.2) and with flanges (3, 4) located at both ends of the ferrite core, wherein each flange comprises a frame (3.1, 4.1) which is provided with an insertion or a push-through opening (3.2, 4.2), adapted to the cross section of the ferrite core, for the ferrite core (1), and the flanges (3, 4) are pushed onto the ferrite core and joined thereto in a fixed manner, **characterised in that** each of the two flanges (3, 4) is formed as a plastics part and at least one metal rod (5.1, 5.2, 6.1, 6.2) or strip is located in the frame (3.1, 4.1), this being passed through the frame in the direction from the top side to the underside of the component and emerging from the frame at both ends, wherein the end which lies at the top side is joined to a winding end (2.1, 2.2, 2,3) of a coil winding (2), while the end (5.11, 5.21; 6.11, 6.21) which lies at the underside and is bent parallel to the underside of the component is formed as a connecting element.

2. Miniature component according to Claim 1, **characterised in that** the end (5.11, 5.21; 6.11, 6.21) of the metal rod (5.1, 5.2; 6.1, 6.2) or strip which lies at the underside of the frame (3.1, 4.1) is bent outwards in the longitudinal direction of the ferrite core (1).

3. Miniature component according to Claim 1 or 2, **characterised in that** the end of the metal rod (5.1, 5.2; 6.1, 6.2) or strip which lies at the top side of the frame (3.1, 4.1) is bent inwards in the longitudinal direction of the ferrite core (1).

4. Miniature component according to any one of Claims 1 to 3, **characterised in that** a projection (3.41, 3.42; 4.41, 4.42) is in each case formed in the region of the top ends of the side struts of the frame (3.1, 4.1) at least on one of its external narrow sides, which projection is adapted to be encompassed by a winding end (2.1, 2.2, 2.3) of a coil winding (2).

5. Miniature component according to any one of Claims 1 to 4, **characterised in that** the distance between the two flanges (3, 4) which are pushed onto the ferrite core (1) can be varied within predetermined limits before these are joined to the ferrite core in a fixed manner.

6. Miniature component according to any one of Claims 1 to 5, **characterised in that** the plastics part is joined to the ferrite core (1) by gluing.

7. Miniature component according to any one of Claims 1 to 6, **characterised in that** the flange (3, 4) comprises a closed frame (3.1, 4.1) which is provided with a push-through opening (3.2, 4.2), which extends in the axial direction, for the ferrite core (1).

8. Miniature component according to any one of Claims 1 to 6, **characterised in that** the flange comprises an open frame which is provided with a lateral insertion opening for the ferrite core.

9. Miniature component according to any one of Claims 1 to 7, **characterised in that** the flange (3, 4) comprises at its outside guide ribs (3.31 to 3.34, 4.31 to 4.34) which extend outwards in the longitudinal direction of the ferrite core (1) and lie with their insides, which face the ferrite core, against the external surface of the ferrite core (1) passed through the frame (3.1, 4.1).

10. Miniature component according to any one of Claims 1 to 9, **characterised in that** a lamina (7) or an adhesive point with a planar surface is located at the top side of the component in order to form a suction face.

11. Miniature component according to any one of Claims 1 to 10, **characterised in that** a coating (8) extending in the longitudinal direction at least over a fraction of the length of the ferrite core (1) is located at the underside of the component, which faces a printed circuit board when assembly takes place, this coating consisting of a material whose melting point lies below the temperature occurring at the component upon soldering the electrical connecting elements to the conductor tracks of a printed circuit board such that the coating material liquefies temporarily and, after flowing and solidifying again, a joint which stabilises the ferrite core (1) is produced between the component and the printed circuit board.

## Revendications

1. Composant miniature inductif pour montage SMD avec un noyau de ferrite (1) d'une seule pièce, dont la longueur est supérieure à sa largeur et avec au moins un enroulement de bobine (2) appliqué directement sur le noyau, avec des éléments de raccordement (5.1, 5.2 ; 6.1, 6.2) électriques et avec des brides (3, 4) disposées sur les deux extrémités du noyau de ferrite, chaque bride présentant un cadre (3.1, 4.1), qui est doté d'une ouverture d'enfichage ou de traverse (3.2, 4.2) adaptée à la section du noyau de ferrite pour le noyau de ferrite (1), et les brides (3, 4) étant emboîtées sur le noyau de ferrite et reliées de façon fixe avec lui, **caractérisé en ce que** chacune des deux branches (3, 4) est conçue comme une partie plastique et au moins une barre métallique (5.1, 5.2 ; 6.1, 6.2) ou une bande métallique guidée à travers le cadre en direction du côté supérieur vers le côté inférieur du composant et sortant sur les deux extrémités du cadre étant disposée dans le cadre (3.1, 4.1), l'extrémité reposant sur le côté supérieur étant reliée à une extrémité d'enroulement (2.1, 2.2, 2.3) d'un enroulement de bobine (2), alors que l'extrémité (5.11, 5.21 ; 6.11, 6.21) disposée sur le côté inférieur est pliée parallèlement au côté inférieur du composant est réalisée sous la forme d'un élément de raccordement.

2. Composant miniature selon la revendication 1, **caractérisé en ce que** l'extrémité (5.11, 5.21 ; 6.11, 6.21), reposant sur le côté inférieur du cadre (3.1, 4.1), de la barre métallique (5.1, 5.2 ; 6.1, 6.2) ou de la bande est pliée vers l'extérieur dans le sens longitudinal du noyau de ferrite (1).

3. Composant miniature selon la revendication 1 ou 2, **caractérisé en ce que** l'extrémité, disposée sur le dessus du cadre (3.1, 4.1), de la barre métallique (5.1, 5.2 ; 6.1, 6.2) ou de la bande est pliée vers l'intérieur dans le sens longitudinal du noyau de ferrite (1).

4. Composant miniature selon l'une quelconque des revendications 1 à 3, **caractérisé en ce que**, dans la zone des extrémités supérieures des montants latéraux du cadre (3.1, 4.1), sur au moins l'un de ses côtés étroits extérieurs est formée une saillie (3.41, 3.42 ; 4.41, 4.42), qui est appropriée pour être enveloppée par une extrémité d'enroulement (2.1, 2.2, 2.3) d'un enroulement de bobine (2).

5. Composant miniature selon l'une quelconque des revendications 1 à 4, **caractérisé en ce que** l'espacement des deux brides (3, 4) emboîtées sur le noyau de ferrite (1) peut être modifié avant la liaison fixe avec le noyau de ferrite à l'intérieur de limites prédéfinies.

6. Composant miniature selon l'une quelconque des revendications 1 à 5, **caractérisé en ce que** le composant plastique est relié par collage au noyau de ferrite (1).

7. Composant miniature selon l'une quelconque des revendications 1 à 6, **caractérisé en ce que** la bride (3, 4) présente un cadre (3.1, 4.1) fermé, qui est doté d'une ouverture de passage (3.2, 4.2) agencée dans le sens radial pour le noyau de ferrite (1).

8. Composant miniature selon l'une quelconque des revendications 1 à 6, **caractérisé en ce que** la bride présente un cadre ouvert, qui est doté d'une ouverture d'enfichage latérale pour le noyau de ferrite.

9. Composant miniature selon l'une quelconque des revendications 1 à 7, **caractérisé en ce que** la bride (3, 4) présente sur son côté extérieur des nervures de guidage (3.31 à 3.34, 4.31 à 4.34) s'étendant sur son côté extérieur vers l'extérieur dans le sens longitudinal du noyau de ferrite (1) et s'appliquant avec leurs côtés intérieurs, tournés vers le noyau de ferrite, sur la surface extérieure du noyau de ferrite (1) guidé à travers le cadre (3.1, 4.1).

10. Composant miniature selon l'une quelconque des revendications 1 à 9, **caractérisé en ce que** sur le côté supérieur du composant est disposé une plaquette (7) ou un point de collage avec une surface plane pour la formation d'une surface d'aspiration.

11. Composant miniature selon l'une quelconque des revendications 1 à 10, **caractérisé en ce que** sur le côté inférieur, affecté lors du montage à une carte imprimée, du composant est disposé un revêtement (8) s'étendant dans le sens longitudinal au moins sur une section partielle de la longueur du noyau de ferrite (1), qui est à base d'un matériau dont le point de fusion se situe au-dessous de la température qui apparaît sur le composant lors du brasage des éléments de raccordement électriques avec les pièces conductrices d'une carte imprimée, de sorte que le matériau de revêtement se liquéfie par moments et, après la liquéfaction et le redurcissement, il se forme une liaison stabilisant le noyau de ferrite (1) entre le composant et la carte imprimée.
